# EUROPÄISCHE PATENTSCHRIFT

(11) **EP 1 721 494 B1**
(45) Veröffentlichungstag und Bekanntmachung des Hinweises auf die Patenterteilung: **14.04.2010**
(21) Anmeldenummer: 05715522.8
(22) Anmeldetag: 24.02.2005
(51) Int. Cl.: H05B 41/392

(54) **EVG BZW. BETRIEBSGERÄT FÜR LEUCHTMITTEL MIT PROGRAMMIERBARER ODER KONFIGURIERBARER STEUEREINHEIT**
EVG, OR ELECTRONIC INTERMEDIATE UNIT FOR ILLUMINATING ELEMENTS PROVIDED WITH A PROGRAMMABLE OR CONFIGURABLE CONTROL UNIT
APPAREIL ELECTRONIQUE AUXILIAIRE OU DISPOSITIF D'EXPLOITATION POUR ELEMENTS LUMINEUX, A UNITE DE COMMANDE PROGRAMMABLE OU CONFIGURABLE

(30) Priorität: 01.03.2004 DE 102004009993
(43) Veröffentlichungstag der Anmeldung: 15.11.2006
(73) Patentinhaber: TridonicAtco GmbH & Co. KG, 6851 Dornbirn (AT)
(72) Erfinder: ZUDRELL-KOCH, Stefan, A-6850 Dornbirn (AT); ARBINGER, Kai, A-6971 Hard (AT)
(74) Vertreter: Rupp, Christian
(86) Internationale Anmeldenummer: PCT/EP2005/001966
(87) Internationale Veröffentlichungsnummer: WO 2005/084085

(56) Entgegenhaltungen:
- EP-A- 1 385 359
- WO-A-00/35252
- DE-A1- 4 413 569
- DE-A1- 4 438 901
- FR-A- 2 854 002
- US-A- 4 523 128
- US-A- 5 471 119
- US-A1- 2002 145 886
- US-A1- 2003 222 603
- US-B1- 6 304 043

## Beschreibung

Die vorliegende Erfindung betrifft das Gebiet der Betriebsgeräte für Leuchtmittel, wobei einer Steuereinheit des Vorschaltgeräts bzw. Betriebsgeräts externe Steuerinformationen zum Programmieren oder Konfigurieren des Betriebsverhaltens des Vorschaltgeräts bzw. Betriebsgeräts zuführbar und in einem der Steuereinheit zugeordneten Speicher speicherbar sind.

Elektronische Vorschaltgeräte (EVGs) zum Betreiben von Lampen, insbesondere von Gasentladungslampen sind bereits hinlänglich bekannt. Vorschaltgeräte der neuesten Generation sind dabei nicht nur in der Lage, das Betriebsverhalten einer zu betreibenden Lampe genau zu überwachen und einen störungsfreien Lampenbetrieb sicherzustellen, sondern weisen darüber hinaus auch einen Daten- oder Kommunikationsanschluß auf, über den sie mit weiteren Vorschaltgeräten oder mit zentralen Steuereinrichtungen kommunizieren können. Hierdurch besteht beispielsweise die Möglichkeit, den Vorschaltgeräten Helligkeitsbefehle für die anzusteuernden Lampen zu übermitteln. Darüber hinaus können die übermittelten Daten auch allgemein das Betriebsverhalten des Vorschaltgeräts beeinflussen, beispielsweise die an die Gasentladungslampe abzugebende Durchschnittsleistung vorgeben oder die Vorheizdauer vor einer Zündung der Lampe festlegen.

Neben diesen soeben beschriebenen Vorschaltgeräten, die für eine umfangreiche Datenkommunikation ausgelegt sind, kommen allerdings vielfach auch einfacher ausgestaltete Vorschaltgeräte zum Einsatz, die ausschließlich dazu vorgesehen sind, die zugeordnete Lampe entsprechend einem vorgegebenen Schema zu betreiben. Das Betriebsverhalten dieser Vorschaltgeräte wird bereits während der Herstellung weitestgehend festgelegt und kann nachträglich nicht oder nur geringfügig beeinflußt werden. Insbesondere sind derartige Vorschaltgeräte nicht dazu ausgelegt, über entsprechende Daten- oder Kommunikationsanschlüsse mit anderen Teilnehmern eines Beleuchtungssystems oder mit einer zentralen Steuereinrichtung zu kommunizieren bzw. zumindest Daten von diesen Geräten zu empfangen.

Um auch bei diesen einfacheren Vorschaltgeräten die Möglichkeit zu eröffnen, zu einem späteren Zeitpunkt, also nach der Herstellung noch zumindest zu einem gewissen Grad das Betriebsverhalten beeinflussen zu können, ist es bekannt, derartige Vorschaltgeräte mit einem Konfigurierungseingang zu versehen. An diesen Konfigurierungseingang können dann passive Konfigurierungselemente wie z.B. Widerstände oder dergleichen angeschlossen werden, welche durch ihre physikalischen Eigenschaften eine bestimmte Funktion des Vorschaltgeräts beeinflussen. Beispielsweise ist es bekannt, durch die Höhe eines an den Konfigurierungseingang angeschlossenen externen Widerstands die Leistung, die von dem Vorschaltgerät an die Lampe abgegeben wird, einzustellen oder die Dauer der Vorheizphase vor einer Zündung der Gasentladungslampe vorzugeben.

Durch die Anordnung eines zusätzlichen Konfigurierungseingangs wird der Aufwand zur Herstellung des elektronischen Vorschaltgeräts allerdings wiederum erhöht. Ferner sind die Möglichkeiten, das Betriebsverhalten des Vorschaltgeräts mit Hilfe eines derartigen Konfigurierungseingangs zu beeinflussen, begrenzt. Darüber hinaus ist zu berücksichtigen, dass üblicherweise elektronische Vorschaltgeräte vollständig in ein Gehäuse eingeschlossen werden, welches lediglich die Anschlüsse zur Stromversorgung des Vorschaltgeräte sowie die Anschlüsse für die Lampe aufweist. Bei dieser sehr kompakten Ausgestaltung sind ergänzende Anschlüsse oder Eingänge nicht vorgesehen, weshalb eine nachträgliche Beeinflussung des Betriebsverhaltens nicht möglich ist.

Die soeben geschilderten Problemen betreffen nicht nur elektronische Vorschaltgeräte für Gasentladungslampen sondern allgemein Betriebsgeräte für Leuchtmittel. Auch bei anderen Leuchtmitteln wie z.B. Glühlampen, Halogenlampen oder LEDs ist es oftmals gewünscht oder sogar erforderlich, das Betriebsverhalten des Geräts nachträglich beeinflussen zu können (oder einen nachträglich erkannten Fehler in der Software des Betriebsgeräts nachträglich ohne Ausbau und zentral korrigieren zu können). Ein besonders wichtiges Anwendungsbeispiel ist dabei der Einsatz von LEDs oder LED-Modulen, da diese Lichtquellen zur Realisierung einer genauen Farbausgabe nach ihrer Bestückung noch kalibriert werden müssen, was in der Regel durch die Übermittlung entsprechender Konfiguerierungsdaten erfolgt.

Patentdokument US 4,523,128 A zeigt ein Vorschaltgerät für Gasentladungslampen mit Powerline-Technik, bei dem die Steuereinheit funktionell im Netz integriert ist.

Patentdokument WO 00/35252 A zeigt einen digitalen Leistungssteller für Fluoreszenzlampen, aufweisend eine Gatteranordnung und einen Mikroprozessor, die parallel Funktionen teilen, wobei schnelle Unterfunktionen durch die Gatteranordnung und langsamere Unterfunktionen durch den Mikroprozessor ausgeführt werden. Die Stromkreise sind mit einer automatisch Abschaltung für den Fall versehen, wenn ein hochfrequenter Erdschluss ermittelt wird.

Der vorliegenden Erfindung liegt dementsprechend die Aufgabe zugrunde, eine neuartige Möglichkeit anzugeben, das Betriebsverhalten eines elektronischen Vorschaltgeräts oder eines Betriebsgeräts für Leuchtmittel zu beeinflussen. Insbesondere soll die Möglichkeit eröffnet werden, externe Steuerinformationen zum Programmieren oder Konfigurieren des Betriebsverhaltens auf möglichst einfache Weise einer dem Betriebsgerät zugeordneten Steuereinheit zuzuführen, ohne dass hierfür die Anordnung zusätzlicher Anschlüsse oder Eingänge erforderlich wäre.

Die Aufgabe wird durch die Merkmale der unabhängigen Ansprüche gelöst. Die abhängigen Ansprüche bilden den zentralen Gedanken der Erfindung besonders vorteilhaft weiter.

Ein Gedanke der vorliegenden Erfindung ist es, als Programmiereingang, über den externe Steuerinformationen einer in dem Vorschaltgerät bzw. Betriebsgerät angeordneten Steuereinheit zugeführt werden können, die Netzanschlüsse zur Stromversorgung des Vorschaltgeräts bzw. Betriebsgeräts und/oder die Ausgangsanschlüsse, welche üblicherweise dazu vorgesehen sind, einer Lampe eine entsprechende Betriebsspannung zuzuführen, zu nutzen, wozu die Netz- bzw. die Ausgangsanschlüsse intern mit der Steuereinheit verbunden sind. Gemäß der erfindungsgemäßen Lösung ist somit kein zusätzlicher Konfigurierungseingang oder Dateneingang erforderlich, da die bereits vorhandenen Anschlüsse des Vorschaltgeräts bzw. Betriebsgeräts für den Datenempfang verwendet werden. Es besteht hierdurch auf sehr einfache Weise die Möglichkeit, Daten an die Steuereinheit zu übermitteln, welche in einem der Steuereinheit zugeordneten Speicher abgelegt werden, wobei die Daten dann das Betriebsverhalten des Vorschaltgeräts bzw. Betriebsgeräts beeinflussen, beispielsweise bestimmte Betriebsparameter vorgeben oder Betriebsabläufe definieren.

Die interne Verbindung zwischen den als Programmiereingang dienenden Netzanschlüssen und/oder Ausgangsanschlüssen mit der Steuereinheit kann beispielsweise über Verbindungsleitungen erfolgen, welche einen resistiven Spannungsteiler beinhalten. Alternativ dazu könnte die Verbindung allerdings auch magnetisch, kapazitiv, optisch oder mittels einer Funkverbindung erfolgen.

Gemäß einer bevorzugten Ausführungsform der vorliegenden Erfindung handelt es sich bei dem Speicher zum Speichern der extern zugeführten Steuerinformationen um einen nichtflüchtigen Speicher. Die Steuereinheit weist zumindest eine Logik-Schaltung, beispielsweise einen Mikroprozessor auf, welche mit dem Speicher verbunden ist.

Die Übermittlung der Steuerinformationen erfolgt vorzugsweise in einem Zeitraum, in dem das Vorschaltgerät bzw. Betriebsgerät insofern inaktiv ist, als die Lampe in diesem Zeitraum nicht mit Strom versorgt wird. Nach Abschluß der Übermittlung der Steuerinformationen kann dann die Lampe in der üblichen Weise gezündet und betrieben werden, wobei das Betriebsverhalten durch die zuvor übermittelten Steuerinformationen festgelegt ist.

Zur Übermittlung der Steuerinformationen ist gemäß der vorliegenden Erfindung ein Programmiergerät vorgesehen, welches dazu ausgebildet ist, an die Netzanschlüsse und/oder die Ausgangsanschlüsse des Vorschaltgeräts bzw. Betriebsgeräts angeschlossen zu werden, um die Steuerinformationen an die in dem Vorschaltgerät bzw. Betriebsgerät angeordnete Steuereinheit zu übermitteln. Vorzugsweise handelt es sich hierbei um ein tragbares Programmiergerät, welches von einem Benutzer zu den bereits installierten Vorschaltgeräten / Betriebsgeräten mitgenommen werden kann.

Die vorliegende Erfindung betrifft dementsprechend auch eine größere Beleuchtungsanordnung, welche zumindest eine Leuchte mit einem elektronischen Vorschaltgerät zum Betreiben einer Lampe bzw. mit einem Betriebsgerät für ein Leuchtmittel sowie ein Programmiergerät aufweist, welches in der oben beschriebenen Weise dazu ausgebildet ist, Steuerinformationen an das Vorschaltgerät bzw. Betriebsgerät zu übermitteln und damit dessen Betriebsverhalten zu beeinflussen.

Die nachträgliche Übermittlung von Steuerinformationen ist im Übrigen auch deshalb von Vorteil, da hierdurch ein Lampenbetrieb innerhalb eines gewünschten Leistungsfensters sichergestellt werden kann. Oftmals weichen Vorschaltgeräte nach ihrer Herstellung von der vorgegebenen Solleistung ab, was auf nicht zu vermeidende Toleranzen in den verwendeten Bauteilen zurückzuführen ist. Durch eine nachträgliche Beeinflussung beispielsweise der Zwischenkreisspannung oder der Betriebsfrequenz der dem Lastkreis mit der Lampe zugeführten Versorgungsspannung können derartige Bauteiltoleranzen berücksichtigt und Abweichungen in der abgegebenen Leistung korrigiert werden. Besonders wichtig ist in diesem Zusammenhang auch die nachträgliche Kalibrierung von Halbleiterlichtquellen wie z.B. LED-Modulen, um hierdurch eine genaue Farbabgabe sicherzustellen.

Nachfolgend soll die Erfindung anhand der beiliegenden Zeichnung näher erläutert werden. Die einzige Figur 1 zeigt dabei als Ausführungsbeispiel ein erfindungsgemäß ausgestaltetes elektronisches Vorschaltgerät zum Betreiben einer Gasentladungslampe. Das Vorschaltgerät ist dabei nur ein Beispiel für ein Leuchtmittel-Betriebsgerät.

Das erfindungsgemäße Vorschaltgerät 1 ist in Figur 1 lediglich schematisch mit den für den Lampenbetrieb wesentlichen Komponenten wiedergegeben, da die vorliegende Erfindung grundsätzlich bei allen Arten von elektronischen Vorschaltgeräten zum Betreiben von Lampen Verwendung finden kann.

Dargestellte Bestandteile sind ein mit den Eingangsanschlüssen 5 des Vorschaltgeräts 1 verbundener Gleichrichter 2 zum Gleichrichten der an den Anschlüssen 5 anliegenden Versorgungswechselspannung sowie ein Wechselrichter 3, der die von dem Gleichrichter 2 erhaltene Gleichspannung in eine hochfrequente Wechselspannung umsetzt und als Ausgangsspannung an Ausgangsanschlüsse 6 des Vorschaltgeräts 1 weiterleitet, an welche wiederum die von dem Vorschaltgerät 1 zu betreibende Lampe LA angeschlossen ist. Die weiteren Komponenten, die üblicherweise in elektronischen Vorschaltgeräten vorgesehen sind, beispielsweise diverse Elemente zur Oberwellenfilterung oder eine Glättungsschaltung zum Umsetzen der gleichgerichteten Versorgungswechselspannung in eine Gleichspannung bestimmter Höhe, sind nicht dargestellt, da sie in ihrer Funktion bereits bekannt sind und für die vorliegende Erfindung nicht weiter von Bedeutung sind.

Ferner ist anzumerken, dass die vorliegende Erfindung auch nicht auf den Einsatz bei elektronischen Vorschaltgeräten beschränkt ist, sondern stattdessen allgemein bei Betriebsgeräten für beliebige Leuchtmittel zum Einsatz kommen kann.

Eine wesentliche Komponente des elektronischen Vorschaltgeräts 1 im Hinblick auf die vorliegende Erfindung ist eine Steuerschaltung 4, der Befehle von Aussen zugeführt werden können und die den Betrieb des Betriebsgeräts gemäss vorliegenden Befehlen und Sollwerten steuert.

Im dargestellten Beispiel steuert die Steuereinheit den Wechselrichter 3 damit die von dem Wechselrichter 3 abgegebene Betriebsspannung für die Lampe LA. Die Steuereinheit 4 erzeugt hierzu entsprechende Steuerinformationen und übermittelt diese an den Wechselrichter 3, der beispielsweise eine Halbbrückenanordnung aus zwei steuerbaren Schaltern aufweisen kann. Durch eine entsprechende Beeinflussung der Schaltfrequenzen kann die Lampe - bei der es sich insbesondere um eine Gasentladungslampe handeln kann - in gewünschter Weise betrieben, insbesondere zunächst vorgeheizt, gezündet und mit einer vorgegebenen Leistung versorgt werden.

Entsprechende Informationen, die das Verhalten der Steuereinheit 4 und damit des Vorschaltgeräts 1 insgesamt beeinflussen, sind in einem Speicher 4a enthalten, der mit der Steuereinheit 4 funktionell verbunden sein kann oder - wie dargestellt - Bestandteil der Steuereinheit 4 ist. Bei diesem Speicher handelt es sich vorzugsweise um einen nichtflüchtigen Speicher. Die Steuereinheit 4 wiederum beinhaltet vorzugsweise einen Mikroprozessor µC, der auf den Speicher 4a zugreifen kann und für die Erzeugung der entsprechenden Steuersignale zur Ansteuerung des Wechselrichters 3 zuständig ist.

Anzumerken ist, dass anstelle des Mikroprozessors µC auch eine andere Logik-Schaltung zum Einsatz kommen könnte, welche die erforderlichen Steueraufgaben übernimmt.

Das Betriebsverhalten des dargestellten elektronischen Vorschaltgeräts 1 kann dadurch verändert bzw. angepasst werden, dass die in dem Speicher 4a enthaltenen Informationen geändert oder aktualisiert werden. Bislang war es bekannt, hierfür einen zusätzlichen Steuereingang an dem Vorschaltgerät 1 vorzusehen, der mit der Steuereinheit 4 bzw. dem Speicher 4a verbunden war und über den dann entsprechende Daten an die Steuereinheit 4 übermittelt werden konnten.

Gemäß der vorliegenden Erfindung wird allerdings nunmehr auf diesen zusätzlichen Eingang verzichtet. Stattdessen werden als Programmiereingang bereits vorhandenen Anschlüsse des Vorschaltgeräts 1 genutzt. Im dargestellten Ausführungsbeispiel werden insbesondere die Ausgangsanschlüsse 6 genutzt, die über entsprechende Verbindungsleitungen sowie einen aus zwei Widerständen R1 und R2 bestehenden Spannungsteiler mit der Steuereinheit 4 verbunden sind. Wie in Figur 1 dargestellt ist, besteht somit nunmehr die Möglichkeit, an die Ausgangsanschlüsse 6 des Vorschaltgeräts 1 ein externes Programmiergerät 10 anzuschließen, welches entsprechende Steuerinformationen Vprog an die Steuereinheit 4 übermittelt. Der Anschluß kann dabei unmittelbar an den Ausgang des Wechselrichters 3 erfolgen, es wäre allerdings auch denkbar, das Programmiergerät 10 an die Wendelkontakte der Lampe LA anzuschließen.

Anstelle der dargestellten Verbindung zwischen den Ausgangsanschlüssen 6 und der Steuereinheit 4 mittels der dargestellten Verbindungsleitungen und dem resistiven Spannungsteiler könnte auch vorgesehen sein, die Verbindung durch eine magnetische, kapazitive oder optische Koppelung zu realisieren. Ferner wäre auch denkbar, intern die Steuerinformationen von den Ausgangsanschlüssen 6 an die Steuereinheit 4 mittels einer Funkverbindung zu übertragen.

Das externe Programmiergerät 10 ist insbesondere tragbar ausgestaltet und kann dazu vorgesehen sein, an die verschiedenen Vorschaltgeräte eines Beleuchtungssystems angeschlossen zu werden, um die Geräte nachträglich zu konfigurieren oder zu programmieren.

Die von dem externen Programmiergerät 10 übermittelten Steuerinformationen werden in dem Speicher 4a der Steuereinheit 4 abgelegt und legen das Betriebsverhalten des Vorschaltgeräts 1 fest. Insbesondere können die Daten Informationen hinsichtlich der von dem Vorschaltgerät 1 der Lampe LA zugeführten Leistung beinhalten. Dabei besteht die Möglichkeit, extern eine gewünschte Leistung oder Betriebsfrequenz vorzugeben, bei der die Lampe LA zu betreiben ist. Hierdurch besteht insbesondere die Möglichkeit, während der Herstellung des Vorschaltgeräts 1 auftretende Bautoleranzen nachträglich auszugleichen und damit sicherzustellen, dass alle Lampen bei der erforderlichen bzw. optimalen Leistung betrieben werden. Eine weitere Möglichkeit besteht darin, durch die externen Steuerinformationen die Vorheizzeit der Lampen zu beeinflussen oder die Leistung an einen neu angeschlossenen Lampentyp anzupassen.

Ein weiteres wichtiges Anwendungsgebiet der vorliegenden Erfindung ist die Ansteuerung von LEDs bzw. LED-Modulen. Derartige Halbleiterlichtquellen müssen nach ihrer Bestückung in der Regel noch kalibriert werden, um eine Lichtabgabe in der gewünschten Farbe sicherzustellen. Dies ist bei LEDs besonders wichtig, da die Leistung, mit der die LEDs betrieben werden, sich unmittelbar auf die Farbe des abgegebenen Lichts auswirkt. Bei einem Betriebsgerät zum Betreiben von LEDs entsprechend der vorliegenden Erfindung besteht nunmehr die Möglichkeit, die erforderliche Kalibrierung in einfacher Weise nach Bestückung der LED-Module durchzuführen. Die erforderlichen Betriebsdaten können erfindungsgemäß in einfacher Weise an das Betriebsgerät übermittelt werden.

Der wesentliche Vorteil der erfindungsgemäßen Lösung besteht darin, dass kein zusätzlicher Programmier- oder Konfigurierungseingang erforderlich ist, sondern stattdessen die bereits vorhandenen Anschlüsse des Betriebsgeräts 1, die üblicherweise als Klemmkontakte ausgebildet sind, genutzt werden.

Dabei besteht alternativ oder zusätzlich zu der dargestellten Ausführungsform, in der die Ausgangsanschlüsse 6 des Vorschaltgeräts 1 als Programmiereingang genutzt werden, auch die - gestrichelt dargestellte - Möglichkeit, die Eingangsanschlüsse 5, an denen üblicherweise die Versorgungswechselspannung für das Vorschaltgerät 1 anliegt, als Programmiereingang zu nutzen. Der Vorteil der dargestellten Variante, bei der als Programmiereingang die Ausgangsanschlüsse 6 verwendet werden, besteht darin, dass in diesem Fall gleichzeitig das Vorschaltgerät 1 in üblicher Weise mit Strom versorgt werden kann.

Werden hingegen die Eingangsanschlüsse 5 als Programmiereingang genutzt, so muß sichergestellt werden, dass der zum Betrieb der Steuereinheit und/oder Beschreiben des Speichers 4a erforderliche Strom weiterhin zur Verfügung gestellt wird. Dies könnte beispielsweise dadurch erfolgen, dass das Programmiergerät in diesem Fall die erforderliche Energie zur Verfügung stellt. Auch die Nutzung einer internen Batterie bzw. eines Akkumulators in dem Vorschaltgerät bzw. Betriebsgerät wäre denkbar. In beiden Fällen könnte das Betriebsgerät auch in einem Offline-Zustand bzw. bei abgeschaltetem Netz programmiert werden.

Während der Programmierung muss die Spannungsversorgung lediglich ausreichen, um die Elektronik (Steuereinheit, Speicher etc.) betrieben zu können. Es wird aber in diesem Programmiermodus keine Leistung an angeschlossene Leichtmittel abgegeben, so dass die Versorgungsspannung niedriger sein kann also beim eigentlichen Betrieb. Die Versorgungsspannung kann im Programmiermodus auch eine Gleichspannung anstelle der für den Leuchtmittelbetrieb üblichen Wechselspannung sein.

Vorstellbar ist auch, dass die Programmierbefehle auf eine Versorgungsspannung aufmoduliert werden. Um die engen Modulationspegel-Limitierungen bei der sogenannten Powerline-Technik überschreiten zu können, ist die Steuereinheit funktionell vom Netz getrennt. Bspw. durch Filterung ist allgemein sichergestellt, dass auch hohe, an die Netzanschlüsse angelegte Modulationspegel nicht auf die Netzversorgung zurückstrahlen können.

Die Übermittlung der externen Steuerinformationen erfolgt vorzugsweise in einem Zeitraum, in dem die Lampe LA nicht in Betrieb ist. Erst nachdem der Datentransfer abgeschlossen ist, kann dann ein Lampenstart durchgeführt und die Lampe unter den Bedingungen, die durch die übermittelnden Steuerinformationen festgelegt werden, betrieben werden.

Die vorliegende Erfindung gestattet es somit, auf einfache Weise nachträglich, d.h. nach der Herstellung des Vorschaltgeräts bzw. Betriebsgeräts, Einfluß auf dessen Betriebsverhalten nehmen zu können. Hierfür ist kein zusätzlicher Programmiereingang vorzusehen, so dass das Vorschaltgerät bzw. Betriebsgerät in bislang bekannter Weise in ein Gehäuse eingeschlossen werden kann. Somit ist auch zur Programmierung, bspw. bei einer Software-Änderung oder Fehlerbehebung kein Ausbau des Geräts notwendig. Gggf. Kann eine Software-Änderung sogar zentral ausgeführt werden.

## Patentansprüche

1. Betriebsgerät für Leuchtmittel, aufweisend
- Netzanschlüsse (5) zum Anschließen des Betriebsgeräts an eine Stromversorgung,
- Ausgangsanschlüsse (6) zum Anschließen von Leuchtmitteln an das Vorschaltgerät (1) bzw. Betriebsgerät sowie
- eine Steuereinheit (4) zur Steuerung und/oder Regelung des Betriebs von an Ausgangsanschlüssen angeschlossenen Leuchtmitteln,
wobei der Steuereinheit (4) über einen Programmiereingang externe Steuerinformationen (Vprog) zum Programmieren oder Konfigurieren des Betriebsverhaltens des Betriebsgeräts zuführbar und in einem der Steuereinheit (4) zugeordneten Speicher (4a) speicherbar sind,
**dadurch gekennzeichnet,**
**dass** der Programmiereingang durch die Netzanschlüsse (5) und/oder die Ausgangsanschlüsse (6) des Betriebsgeräts gebildet ist, wobei zumindest im Falle der Nutzung der Netzanschlüsse (5) als Programmiereingang die Steuereinheit (4) funktionell vom Netz getrennt ist.

2. Betriebsgerät nach Anspruch 1,
**dadurch gekennzeichnet,**
**dass** die den Programmiereingang bildenden Netzanschlüsse (5) und/oder Ausgangsanschlüsse (6) über Verbindungsleitungen mit der Steuereinheit (4) verbunden sind.

3. Betriebsgerät nach Anspruch 2,
**dadurch gekenntzeichnet,**
**dass** die Verbindungsleitungen einen Spannungsteiler (R1, R2) aufweisen.

4. Betriebsgerät nach Anspruch 1,
**dadurch gekennzeichnet,**
**dass** die den Programmiereingang bildenden Netzanschlüsse (5) und/oder Ausgangsanschlüsse (6) magnetisch mit der Steuereinheit (4) gekoppelt sind.

5. Betriebsgerät nach Anspruch 1,
**dadurch gekennzeichnet,**
**dass** die den Programmiereingang bildenden Netzanschlüsse (5) und/oder Ausgangsanschlüsse (6) kapazitiv mit der Steuereinheit (4) gekoppelt sind.

6. Betriebsgerät nach Anspruch 1,
**dadurch gekennzeichnet,**
**dass** die den Programmiereingang bildenden Netzanschlüsse (5) und/oder Ausgangsanschlüsse (6) optisch mit der Steuereinheit (4) gekoppelt sind.

7. Betriebsgerät nach Anspruch 1,
**dadurch gekennzeichnet,**
**dass** die den Programmiereingang bildenden Netzanschlüsse (5) und/oder Ausgangsanschlüsse (6) über eine Funkverbindung mit der Steuereinheit (4) gekoppelt sind.

8. Betriebsgerät nach einem der vorherigen Ansprüche,
**dadurch gekennzeichnet,**
**dass** der Speicher (4a) zum Speichern der extern zugeführten Steuerinformationen ein nichtflüchtiger Speicher ist.

9. Betriebsgerät nach Anspruch 8,
**dadurch gekennzeichnet,**
**dass** die Steuereinheit (4) eine Logik-Schaltung, insbesondere einen Mikroprozessor (µC) aufweist, welche mit dem Speicher (4a) verbunden ist.

10. Betriebsgerät nach einem der vorherigen Ansprüche,
**dadurch gekennzeichnet,**
**dass** das Vorschaltgerät (1) bzw. Betriebsgerät von einem Gehäuse umschlossen ist, wobei die Netzanschlüsse (5) und die Ausgangsanschlüsse (6) durch Klemmkontakte gebildet sind.

11. Betriebsgerät nach einem der vorherigen Ansprüche,
**dadurch gekennzeichnet,**
**dass** ein externes Programmiergerät (10) zum Übermitteln der Steuerinformationen an die Wendelkontakte der Lampe (LA) oder Lichtquelle oder an die Netzanschlüsse (5) des Vorschaltgeräts (1) bzw. Betriebsgeräts anschließbar ist.

12. Betriebsgerät nach einem der Ansprüche 1 bis 10,
**dadurch gekennzeichnet,**
**dass** ein externes Programmiergerät (10) zum Übermitteln der Steuerinformationen an einen Wechselrichter (3) des Vorschaltgeräts (1) bzw. Betriebsgeräts zum Erzeugen einer Versorgungswechselspannung für die Lampe (LA) order Lichtquelle anschließbar ist.

13. Betriebsgerät nach Anspruch 11 oder 12,
**dadurch gekennzeichnet,**
**dass** das externe Programmiergerät (10) während der Übermittlung der externen Steuerinformationen (Vprog) zugleich eine Stromversorgungsquelle für das Vorschaltgerät (1) bzw. Betriebsgerät bildet.

14. Betriebsgerät nach einem der Ansprüche 1 bis 12,
**dadurch gekennzeichnet,**
**dass** das Vorschaltgerät (1) bzw. Betriebsgerät eine Batterie oder einen Akkumulator zur Stromversorgung während der Übermittlung der externen Steuerinformationen (Vprog) aufweist.

15. Betriebsgerät nach einem der vorherigen Ansprüche,
**dadurch gekennzeichnet,**
**dass** die externen Steuerinformationen die Ausgangsleistung des Vorschaltgeräts (1) bzw. Betriebsgeräts vorgeben.

16. Programmiergerät (10) zum Programmieren oder Konfigurieren des Betriebsverhaltens eines elektronischen Vorschaltgeräts (1) zum Betreiben einer Lampe (LA) bzw. eines Betriebsgeräts für Lichtquellen,
wobei das Programmiergerät (10) zum Verbinden mit Netzanschlüssen (5) und/oder Ausgangsanschlüssen (6) des Vorschaltgeräts (1) bzw. Betriebsgeräts vorgesehen ist, um Steuerinformationen (Vprog) an eine in dem Vorschaltgerät (1) bzw. Betriebsgerät vorgesehene Steuereinheit (4) zu übermitteln und
wobei zumindest im Falle der Nutzung der Netzanschlüsse (5) als Programmiereingang die Steuereinheit (4) funktionell vom Netz getrennt ist.

17. Programmiergerät (10) nach Anspruch 16,
**dadurch gekennzeichnet,**
**dass** dieses tragbar ist.

18. Beleuchtungssystem, aufweisend
a)mindestens eine Leuchte mit einem elektronischen Vorschaltgerät (1) zum Betreiben einer Lampe (LA) bzw. einem Betriebsgerät für Leuchtmittel, welches
- Netzanschlüsse (5) zum Anschließen des Vorschaltgeräts (1) bzw. Betriebsgeräts an eine Stromversorgungsquelle,
- Ausgangsanschlüsse (6) zum Anschließen einer Lampe (LA) oder Lichtquelle an das Vorschaltgerät (1) bzw. Betriebsgerät sowie
- eine Steuereinheit (4) zur Steuerung und/oder Regelung einer der Lampe (LA) oder Lichtquelle über die Ausgangsanschlüsse (6) zugeführten Betriebsspannung
aufweist, sowie
b)ein Programmiergerät (10) zum Programmieren oder Konfigurieren des Betriebsverhaltens des elektronischen Vorschaltgeräts (1) bzw. Betriebsgeräts, wobei das Programmiergerät (10) zum Verbinden mit den Netzanschlüssen (5) und/oder den Ausgangsanschlüssen (6) des Vorschaltgeräts (1) bzw. Betriebsgeräts vorgesehen ist, um der Steuereinheit (4) externe Steuerinformationen (Vprog) zu übermitteln, wobei zumindest im Falle der Nutzung der Netzanschlüsse (5) als Programmiereingang die Steuereinheit (4) funktionell vom Netz getrennt ist.

19. Verfahren zum Programmieren oder Konfigurieren des Betriebsverhaltens eines Betriebsgeräts für Leuchtmittel,
wobei das Betriebsgerät aufweist
- Netzanschlüsse (5) zum Anschließen des Betriebsgeräts an eine Stromversorgungsquelle,
- Ausgangsanschlüsse (6) zum Anschließen von Leuchtmitteln an das Betriebsgerät sowie
- eine Steuereinheit (4) zur Steuerung und/oder Regelung des Betriebs der über die Ausgangsanschlüsse (6) angeschlossenen Leuchtmittel,
und wobei die Programmierung oder Konfigurierung durch externe Steuerinformationen (Vprog) erfolgt, die der Steuereinheit (4) zugeführt werden,
**dadurch gekennzeichnet,**
**dass** die Netzanschlüsse (5) und/oder die Ausgangsanschlüsse (6) des Betriebsgeräts als Programmiereingang genutzt werden, wobei zumindest im Falle der Nutzung der Netzanschlüsse (5) als Programmiereingang die Steuereinheit (4) funktionell vom Netz getrennt ist.

20. Verfahren nach Anspruch 19,
**dadurch gekennzeichnet,**
**dass** die Übermittlung der Steuerinformationen in einer Konfigurierungsphase erfolgt, in der die an das Betriebsgerät angeschlossene Lampe (LA) oder Lichtquelle nicht betrieben wird.

21. Verfahren nach Anspruch 19,
**dadurch gekennzeichnet,**
**dass** die Übermittlung der Steuerinformationen in einer Phase erfolgt, in der das Betriebsgerät von einer allgemeinen Stromversorgung getrennt ist bzw. die allgemeine Stromversorgung abgeschaltet ist.

22. Verfahren nach einem der Ansprüche 19 bis 21,
**dadurch gekennzeichnet,**
**dass** die externen Steuerinformationen (Vprog) mittels einem externen Programmiergerät (10) übermittelt werden.

23. Verfahren nach Anspruch 22,
**dadurch gekennzeichnet,**
**dass** das externe Programmiergerät (10) während der Übermittlung der externen Steuerinformationen (Vprog) zugleich eine Stromversorgungsquelle für das Betriebsgerät bildet.

24. Verfahren nach einem der Ansprüche 20 bis 23,
**dadurch gekennzeichnet,**
**dass** durch die externen Steuerinformationen die Leistung des Betriebsgeräts vorgegeben wird.

25. Verfahren nach einem der Ansprüche 20 bis 24,
**dadurch gekennzeichnet,**
**dass** während der Programmierung das Betriebsgerät mit einer reduzierten Versorgungsspannung versorgt wird.

26. Verfahren nach einem der Ansprüche 20 bis 24,
**dadurch gekennzeichnet,**
**dass** während der Programmierung das Betriebsgerät mit einer DC-Versorgungsspannung versorgt wird.

27. Verfahren nach einem der Ansprüche 20 bis 26,
**dadurch gekennzeichnet,**
**dass** während der Programmierung über die Netzanschlüsse das Betriebsgerät funktionell vom Netz getrennt ist, derart Programmierbefehle nicht auf das Netz zurückstrahlen können.

## Claims

1. An operating device for illumination means, having
- mains terminals (5) for connecting the operating device to a current supply,
- output terminals (6) for connecting illumination means to the ballast (1) or operating device and also
- a control unit (4) for controlling and/or regulating the operation of illumination means connected to output terminals,
wherein external control information (Vprog) for programming or configuring the operating behaviour of the operating device can be delivered to the control unit (4) via a programming input, and can be stored in a memory (4a) associated with the control unit (4),
**characterised in that**
the programming input is formed by means of the mains terminals (5) and/or the output terminals (6) of the operating device, wherein, at least in the case of the use of the mains terminals (5) as the programming input, the control unit (4) is functionally separated from the mains.

2. An operating device according to claim 1,
**characterised in that**
the mains terminals (5) and/or output terminals (6) forming the programming input are connected with the control unit (4) via connection lines.

3. An operating device according to claim 2,
**characterised in that**
the connection lines have a voltage divider (R1, R2).

4. An operating device according to claim 1,
**characterised in that**
the mains terminals (5) and/or output terminals (6) forming the programming input are coupled with the control unit (4) magnetically.

5. An operating device according to claim 1,
**characterised in that**
the mains terminals (5) and/or output terminals (6) forming the programming input are coupled with the control unit (4) capacitatively.

6. An operating device according to claim 1,
**characterised in that**
the mains terminals (5) and/or output terminals (6) forming the programming input are coupled with the control unit (4) optically.

7. An operating device according to claim 1,
**characterised in that**
the mains terminals (5) and/or output terminals (6) forming the programming input are coupled with the control unit (4) via a radio connection.

8. An operating device according to one of the preceding claims,
**characterised in that**
the memory (4a) for storing the externally delivered control information is a non-volatile memory.

9. An operating device according to claim 8,
**characterised in that**
the control unit (4) has a logic circuit, in particular a microprocessor (µC), which is connected with the memory (4a).

10. An operating device according to one of the preceding claims,
**characterised in that**
the ballast (1) or operating device is surrounded by a housing, the mains terminals (5) and the output terminals (6) being formed by means of clamping contacts.

11. An operating device according to one of the preceding claims,
**characterised in that**
an external programming device (10) can be connected for the transfer of the control information to the coil contacts of the lamp (LA) or light source, or to the mains terminals (5) of the ballast (1) or operating device.

12. An operating device according to one of claims 1 to 10,
**characterised in that**
an external programming device (10) can be connected for the transfer of the control information to an
inverter (3) of the ballast (1) or operating device, for generation of an AC supply voltage for the lamp (LA) or light source.

13. An operating device according to claim 11 or 12,
**characterised in that**
the external programming device (10) during the transfer of the external control information (Vprog) at the same time forms a current supply source for the ballast (1) or operating device.

14. An operating device according to one of claims 1 to 12,
**characterised in that**
the ballast (1) or operating device has a battery or an accumulator battery for current supply during the transfer of the external control information (Vprog).

15. An operating device according to one of the preceding claims,
**characterised in that**
the external control information determines the output power of the ballast (1) or operating device.

16. A programming device (10) for programming or configuring the operating behaviour of an electronic ballast (1) for the operation of a lamp (LA) or an operating device for light sources,
wherein the programming device (10) is provided for connection with mains terminals (5) and/or output terminals (6) of the ballast (1) or operating device, in order to transfer control information (Vprog) to a control unit (4) provided in the ballast (1) or operating device, and
wherein at least in the case of the use of the mains terminals (5) as programming input, the control unit (4) is functionally separated from the mains.

17. A programming device (10) according to claim 16,
**characterised in that**
it is portable.

18. An illumination system, having
a) at least one luminaire having an electronic ballast (1) for operating a lamp (LA) or an operating device for illumination means, which has
- mains terminals (5) for connection of the ballast (1) or operating device to a current supply source,
- output terminals (6) for connecting a lamp (LA) or light source to the ballast (1) or operating device, and also
- a control unit (4) for control and/or regulation of an operating voltage delivered to the lamp (LA) or light source via the output terminals (6), and also
b) a programming device (10) for programming or configuring the operating behaviour of the electronic ballast (1) or operating device, wherein the programming device (10) is provided for connection with the mains terminals (5) and/or the output terminals (6) of the ballast (1) or operating device, in order to transfer external control information (Vprog) to the control unit (4), wherein at least in the case of the use of the mains terminals (5) as programming input, the control unit (4) is functionally separated from the mains.

19. A method of programming or configuring the operating behaviour of an operating device for illumination means,
wherein the operating device has
- mains terminals (5) for connection of the operating device to a current supply source,
- output terminals (6) for connection of illumination means to the operating device, and also
- a control unit (4) for the control and/or regulation of the operation of the illumination means connected via the output terminals (6),
and wherein the programming or configuring is effected by means of external control information (Vprog) which is delivered to the control unit (4),
**characterised in that**
the mains terminals (5) and/or the output terminals (6) of the operating device are used as programming input, wherein at least in the case of the use of the mains terminals (5) as programming input, the control unit (4) is functionally separated from the mains.

20. A method according to claim 19,
**characterised in that**
the transfer of the control information is effected in a configuration phase, in which the lamp (LA) or light source connected to the operating device is not operated.

21. A method according to claim 19,
**characterised in that**
the transfer of the control information is effected in a phase in which the operating device is separated from a general current supply or the general current supply is switched off.

22. A method according to one of claims 19 to 21,
**characterised in that**
the external control information (Vprog) is transferred by means of an external programming device (10).

23. A method according to claim 22,
**characterised in that**
the external programming device (10), during the transfer of the external control information (Vprog), at the same time forms a current supply source for the operating device.

24. A method according to one of claims 20 to 23,
**characterised in that**
the power of the operating device is determined by the external control information.

25. A method according to one of claims 20 to 24,
**characterised in that**
during the programming, the operating device is supplied with a reduced supply voltage.

26. A method according to one of claims 20 to 24,
**characterised in that**
during the programming, the operating device is supplied with a DC supply voltage.

27. A method according to one of claims 20 to 26,
**characterised in that**
during the programming via the mains terminals, the operating device is functionally separated from the mains in such a way that programming commands cannot be radiated back to the mains.

## Revendications

1. Appareil d'alimentation pour des moyens d'éclairage, présentant :
- des branchements de réseau (5) pour brancher l'appareil d'alimentation à une alimentation en courant,
- des branchements de sortie (6) pour brancher des moyens d'éclairage au ballast électronique (1) ou à l'appareil d'alimentation ainsi que
- une unité de commande (4) pour la commande et/ou la régulation du fonctionnement de moyens d'éclairage branchés aux branchements de sortie (6),
des informations de commande (Vprog) externes pour programmer ou configurer le comportement en fonctionnement de l'appareil d'alimentation pouvant être transmises à l'unité de commande (4) via une entrée de programmation, et pouvant être enregistrées dans une mémoire (4a) affectée à l'unité de commande (4),
**caractérisé en ce que**
l'entrée de programmation est constituée par les branchements de réseau (5) et/ou les branchements de sortie (6) de l'appareil d'alimentation,
l'unité de commande (4) étant séparée du réseau de manière fonctionnelle au moins en cas d'utilisation des branchements de réseau (5) comme entrée de programmation.

2. Appareil d'alimentation selon la revendication 1,
**caractérisé en ce que**
les branchements de réseau (5) et/ou les branchements de sortie (6) constituant l'entrée de programmation sont reliés à l'unité de commande (4) via des lignes de connexion.

3. Appareil d'alimentation selon la revendication 2,
**caractérisé en ce que**
les lignes de connexion présentent un diviseur de tension (R1, R2).

4. Appareil d'alimentation selon la revendication 1,
**caractérisé en ce que**
les branchements de réseau (5) et/ou les branchements de sortie (6) constituant l'entrée de programmation sont couplés à l'unité de commande (4) de façon magnétique.

5. Appareil d'alimentation selon la revendication 1,
**caractérisé en ce que**
les branchements de réseau (5) et/ou les branchements de sortie (6) constituant l'entrée de programmation sont couplés à l'unité de commande (4) de façon capacitive.

6. Appareil d'alimentation selon la revendication 1,
**caractérisé en ce que**
les branchements de réseau (5) et/ou les branchements de sortie (6) constituant l'entrée de programmation sont couplés à l'unité de commande (4) de façon optique.

7. Appareil d'alimentation selon la revendication 1,
**caractérisé en ce que**
les branchements de réseau (5) et/ou les branchements de sortie (6) constituant l'entrée de programmation sont couplés à l'unité de commande (4) par une connexion sans fil.

8. Appareil d'alimentation selon l'une des revendications précédentes,
**caractérisé en ce que**
la mémoire (4a) pour l'enregistrement des informations de commande transmises de manière externe est une mémoire non-volatile.

9. Appareil d'alimentation selon la revendication 8,
**caractérisé en ce que**
l'unité de commande (4) présente un circuit logique, particulièrement un microprocesseur (µC), lequel est relié à la mémoire (4a).

10. Appareil d'alimentation selon l'une des revendications précédentes,
**caractérisé en ce que**
le ballast électronique (1) ou l'appareil d'alimentation est entouré d'un boîtier, les branchements de réseau (5) et les branchements de sortie (6) étant constitués par des contacts à serrage.

11. Appareil d'alimentation selon l'une des revendications précédentes,
**caractérisé en ce que**
un appareil de programmation externe (10) pour la transmission des informations de commande peut être connecté aux contacts des filaments de la lampe (LA) ou source de lumière ou aux contacts de réseau (5) du ballast électronique (1) ou de l'appareil d'alimentation.

12. Appareil d'alimentation selon l'une des revendications 1 à 10,
**caractérisé en ce que**
un appareil de programmation externe (10) pour la transmission des informations de commande peut être connecté à un onduleur (3) du ballast électronique (1) ou de l'appareil d'alimentation pour générer une tension alternative d'alimentation pour la lampe (LA) ou la source de lumière.

13. Appareil d'alimentation selon la revendication 11 ou 12,
**caractérisé en ce que**
pendant la transmission des informations de commande (Vprog), l'appareil de programmation externe (10) constitue en même temps une source d'alimentation en courant pour le ballast électronique (1) ou l'appareil d'alimentation.

14. Appareil d'alimentation selon l'une des revendications 1 à 12,
**caractérisé en ce que**
le ballast électronique (1) ou l'appareil d'alimentation présente une batterie ou un accumulateur pour une alimentation en courant pendant la transmission des informations de commande (Vprog).

15. Appareil d'alimentation selon l'une des revendications précédentes,
**caractérisé en ce que**
les informations de commande externes déterminent la puissance de sortie du ballast électronique (1) ou de l'appareil d'alimentation.

16. Appareil de programmation (10) pour la programmation ou la configuration du comportement en fonctionnement d'un ballast électronique (1) pour faire fonctionner une lampe (LA) ou d'un appareil d'alimentation pour sources de lumière,
l'appareil de programmation (10) étant prévu pour une connexion avec les branchements de réseau (5) et/ou branchements de sortie (6) du ballast électronique (1) ou de l'appareil d'alimentation, pour transmettre des informations de commande (Vprog) à une unité de commande (4) prévue dans le ballast électronique (1) ou l'appareil d'alimentation et
au moins en cas d'utilisation des branchements de réseau (5) comme entrée de programmation, l'unité de commande (4) est séparée du réseau de manière fonctionnelle.

17. Appareil de programmation (10) selon la revendication 16,
**caractérisé en ce que**
il est portable.

18. Système d'éclairage présentant
a) au moins un luminaire avec un ballast électronique (1) pour faire fonctionner une lampe (LA) ou un appareil d'alimentation pour sources de lumière, lequel présente
- des branchements de réseau (5) pour brancher le ballast électronique (1) ou l'appareil d'alimentation à une source d'alimentation en courant,
- des branchements de sortie (6) pour brancher une lampe (LA) ou source de lumière au ballast électronique (1) ou à l'appareil d'alimentation ainsi que
- une unité de commande (4) pour la commande et/ou la régulation d'une tension d'alimentation de la lampe (LA) ou source de lumière via les branchements de sortie (6),
b) un appareil de programmation (10) pour la programmation ou la configuration du comportement en fonctionnement du ballast électronique (1) ou de l'appareil d'alimentation,
l'appareil de programmation (10) étant prévu pour une connexion avec les branchements de réseau (5) et/ou les branchements de sortie (6) du ballast électronique (1) ou de l'appareil d'alimentation, pour transmettre des informations de commande (Vprog) externes à l'unité de commande (4), au moins en cas d'utilisation des branchements de réseau (5) comme entrée de programmation l'unité de commande (4) étant séparée du réseau de manière fonctionnelle.

19. Procédé pour programmer ou configurer le comportement en fonctionnement d'un appareil d'alimentation pour moyens d'éclairage, l'appareil d'alimentation présentant :
- des branchements de réseau (5) pour brancher l'appareil d'alimentation à une source d'alimentation en courant,
- des branchements de sortie (6) pour brancher des moyens d'éclairage à l'appareil d'alimentation ainsi que
- une unité de commande (4) pour la commande et/ou la régulation du fonctionnement des moyens d'éclairage branchés via les branchements de sortie (6),
la programmation ou la configuration étant effectuée par des informations de commande (Vprog) externes, qui sont transmises à l'unité de commande (4),
**caractérisé en ce que**
les branchements de réseau (5) et/ou les branchements de sortie (6) de l'appareil d'alimentation sont utilisés comme entrée de programmation,
l'unité de commande (4) étant séparée du réseau de manière fonctionnelle au moins en cas d'utilisation des branchements de réseau (5) comme entrée de programmation.

20. Procédé selon la revendication 19,
**caractérisé en ce que**
la transmission des informations de commande (Vprog) est effectuée dans une phase de configuration dans laquelle la lampe (LA) ou source de lumière connectée à l'appareil d'alimentation n'est pas en fonctionnement.

21. Procédé selon la revendication 19,
**caractérisé en ce que**
la transmission des informations de commande (Vprog) est effectuée dans une phase dans laquelle l'appareil d'alimentation est séparé d'une alimentation générale en courant ou dans laquelle l'alimentation générale en courant est coupée.

22. Procédé selon l'une des revendications 19 à 21,
**caractérisé en ce que**
les informations de commande externes (Vprog) sont transmises par l'intermédiaire d'un appareil de programmation externe (10).

23. Procédé selon la revendication 22,
**caractérisé en ce que**
pendant la transmission des informations de commande externes (Vprog), l'appareil de programmation externe (10) constitue en même temps une source d'alimentation en courant pour l'appareil d'alimentation.

24. Procédé selon l'une des revendications 20 à 23,
**caractérisé en ce que**
la puissance de l'appareil d'alimentation est déterminée par les informations de
commande externes.

25. Procédé selon l'une des revendications 20 à 24,
**caractérisé en ce que**
pendant la programmation, l'appareil d'alimentation est alimenté avec une tension d'alimentation réduite.

26. Procédé selon l'une des revendications 20 à 24,
**caractérisé en ce que**
pendant la programmation, l'appareil d'alimentation est alimenté avec une tension d'alimentation en courant continu.

27. Procédé selon l'une des revendications 20 à 26,
**caractérisé en ce que**
pendant la programmation par les branchements de réseau, l'appareil d'alimentation est séparé de manière fonctionnelle du réseau de telle sorte que des commandes de programmation ne peuvent pas être réémises sur le réseau.
